# EUROPÄISCHE PATENTSCHRIFT

(11) **EP 0 315 821 B1**
(45) Veröffentlichungstag und Bekanntmachung des Hinweises auf die Patenterteilung: **29.12.1993**
(21) Anmeldenummer: 88117720.8
(22) Anmeldetag: 25.10.1988
(51) Int. Cl.: B31B 3/44

(54) **Vorrichtung zum Zuführen von Zuschnitten zu einem Faltrevolver einer Verpackungsmaschine**
Device for feeding blanks to a folding revolver of a packaging machine
Dispositif pour amener des coupes à un revolver de pliage d'une machine d'emballage

(30) Priorität: 10.11.1987 DE 3738102
(43) Veröffentlichungstag der Anmeldung: 17.05.1989
(73) Patentinhaber: Focke & Co. (GmbH & Co.), 27283 Verden (DE)
(72) Erfinder: Focke, Heinz, D-2810 Verden (DE); Granz, Helmut, D-2810 Verden (DE)
(74) Vertreter: Bolte, Erich, Dipl.-Ing.

(56) Entgegenhaltungen:
- DE-A- 2 440 006
- DE-A- 3 150 447
- DE-A- 3 536 791

## Beschreibung

Die Erfindung betrifft eine Vorrichtung zum Zuführen von Zuschnitten zu einem Faltrevolver mit Taschen je zur Aufnahme eines Zuschnitts, wobei die Zuschnitte über mindestens eine Zuschnittbahn in eine Position oberhalb von Taschen des Faltrevolvers förderbar und durch Abwärtsbewegung in die oben offenen Taschen eindrückbar sind.

Thema der Erfindung ist die Herstellung von Packungen aus faltbarem Material, insbesondere von Klappschachteln - sogenannten Hinge-Lid-Packungen -, die vorrangig für Zigaretten eingesetzt werden. Die Vorrichtung geht aus von einer Verpackungsmaschine gemäß DE-A-24 40 006. Bei dieser bekannten Verpackungsmaschine werden die einem Magazin entnommenen Zuschnitte in eine Position oberhalb einer Tasche des Faltrevolvers gefördert und sodann durch einen Stempel nach unten in die Tasche eingedrückt. Während dieser Abwärtsbewegung des Zuschnitts werden infolge Relativbewegung zu ortsfesten Faltorganen Teile des Zuschnitts aufgerichtet, so daß der Zuschnitt in einer L-förmigen Position in der Tasche Aufnahme findet. Zugleich sind seitliche Teile ebenfalls in eine aufrechte Stellung gefaltet worden. In weiteren Stationen des taktweise drehenden Faltrevolvers wird sodann die Packung befüllt und fertiggefaltet.

Die Erfindung befaßt sich mit einer Vorrichtung der vorstehend beschriebenen bzw. einer ähnlichen Ausführung. Die der Erfindung zugrundeliegende Aufgabe besteht darin, die Leistungsfähigkeit einer derartigen Verpackungsmaschine bzw. des Verpackungsaggregats zu erhöhen.

Zur Lösung dieser Aufgabe ist die Erfindung gekennzeichnet durch folgende Merkmale:
a) es sind zwei gesonderte Zuschnittbahnen vorgesehen, über die zugleich je ein Zuschnitt zuführbar ist,
b) die Zuschnittbahnen weisen voneinander einen Abstand auf, der größer ist als der Abstand der gleichzeitig zu beschickenden nebeneinanderliegenden Taschen des Faltrevolvers voneinander,
c) zur Förderung der Zuschnitte auf einen dem Abstand der Taschen voneinander entsprechenden Abstand sind an den Enden der Zuschnittbahnen und unmittelbar vor Eintritt in die Taschen zu den Zuschnittbahnen quergerichtete Förderer vorgesehen.

Die erfindungsgemäße Vorrichtung geht demnach aus von einem Faltrevolver mit jeweils paarweise nebeneinanderliegenden, parallelen Taschen, je zur Aufnahme eines Zuschnitts bzw. einer Packung. Entsprechend müssen jeweils zwei Zuschnitte gleichzeitig in eine Position oberhalb des tellerförmigen Faltrevolvers gefördert und von oben her in die offenen Taschen eingedrückt werden. Erfindungsgemäß werden die Zuschnitte mit einem größeren Abstand voneinander auf parallelen Zuschnittbahnen bis zu einer Endposition gefördert und sodann quer in Richtung gegeneinander bewegt. Durch diesen Bewegungsablauf bzw. durch diese winkelförmige Förderbahn für die Zuschnitte ist eine sehr präzise Positionierung der beiden Zuschnitte jeweils exakt oberhalb der zugeordneten Taschen möglich, und zwar bei hohen Fördergeschwindigkeiten entsprechend der hohen Leistung der Verpackungsmaschine.

Nach einem weiteren Merkmal der Erfindung werden die Zuschnitte durch zwei gleichzeitig betätigte, insbesondere miteinander verbundene Stempel von oben her in die Taschen eingedrückt unter Aufrichten von Faltlappen bzw. Zuschnitteilen. Der vorgenannte "Doppelstempel" wird als Einheit betätigt, so daß Gleichzeitigkeit des Bewegungsablaufs gewährleistet ist.

Im Bereich der parallelen, im Abstand voneinander angeordneten Zuschnittbahnen werden die Zuschnitte durch Förderwalzen transportiert. Im Bereich der Querbahnen sind erfindungsgemäß Endlosförderer angeordnet, insbesondere je zwei parallele Zahnriemen, die Mitnehmer zum Erfassen jeweils eines Zuschnitts an den Längsseiten aufweisen.

Weitere Merkmale der Erfindung betreffen die Ausgestaltung der Förderorgane und von Faltorganen, die im Zusammenhang mit dem Eindrücken der Zuschnitte in die Taschen wirksam werden.

Ein Ausführungsbeispiel der erfindungsgemäßen Vorrichtung wird nachfolgend anhand der Zeichnungen näher erläutert.

Es zeigt:
- Fig. 1: einen ausgebreiteten Zuschnitt für die Herstellung von Klappschachteln,
- Fig. 2: die Vorrichtung in ihrer Gesamtheit in schmematischer Seitenansicht,
- Fig. 3: einen Ausschnitt der Vorrichtung in einer Darstellung entsprechend Fig. 2 bei vergrößertem Maßstab,
- Fig. 4: die Vorrichtung gemäß Fig. 2 in vereinfachtem Grundriß,
- Fig. 5: einen Ausschnitt der Vorrichtung gemäß Fig. 4 in vergrößertem Maßstab,
- Fig. 6: eine Stirnansicht eines Teils der Vorrichtung,
- Fig. 7: einen Teil einer Einschubstation im Grundriß,
- Fig. 8: die Einzelheit gemäß Fig. 7 in Seitenansicht bzw. im Schnitt,
- Fig. 9: ein weiteres Detail der Einschubstation, nämlich eine Förderwalze mit Gegenwalze, in Seitenansicht bzw. im Längsschnitt bei vergrößertem Maßstab,
- Fig. 10: eine Einzelheit der Vorrichtung im Bereich einer Tasche eines Faltrevolvers in schematischer Seitenansicht,
- Fig. 11: einen Grundriß der Einzelheit gemäß Fig. 7.

Die gezeigte Vorrichtung ist Teil einer Verpackungsmaschine, insbesondere für die Herstellung von Klappschachteln und mit Einzelheiten gemäß DE-A-24 40 006. Fig. 1 zeigt einen Zuschnitt 10, aus dem derartige Packungen hergestellt werden. Der Zuschnitt 10 besteht aus dünnem, faltbaren Karton. Strichpunktierte Linien sind Faltlinien 11, in deren Bereich der Zuschnitt 10 bei der Bildung der Packung gefaltet wird. Durch die Faltlinien 11 werden Faltlappen bzw. Packungsteile definiert, und zwar im einzelnen eine Vorderwand 12, eine Bodenwand 13, eine Rückwand 14, eine Deckelrückwand 15, eine Deckeloberwand 16 und eine Deckelvorderwand 17. Die vorgenannten Wandungsteile sind aufeinanderfolgend in Längsrichtung des Zuschnitts 10 angeordnet. An den freien Rand der Deckelvorderwand 17 schließt ein Deckelinnenlappen 18 an, der zur Verstärkung der Deckelvorderwand 17 gegen die Innenseite desselben gefaltet wird.

Seitenwände der (fertigen) Packung werden aus Seitenlappen gebildet, und zwar aus äußeren Seitenlappen 19 und 20, die mit der Vorderwand 12 verbunden sind, und aus inneren Seitenlappen 21 und 22, die seitlich an die Rückwand 14 anschließen. Die vorgennannten Seitenlappen 19..22 liegen bei der fertigen Packung aneinander und sind durch Klebung miteinander verbunden. Im Bereich eines Klappdeckels werden Deckelseitenwände aus inneren Deckelseitenlappen 23, 24 der Deckelrückwand 15 und aus äußeren Deckelseitenlappen 25, 26 der Deckelvorderwand 17 gebildet, ebenfalls durch Übereinanderfalten.

Im Bereich der Bodenwand 13, nämlich benachbart zu dieser, sind Bodenecklappen 27, 28 gebildet, und zwar in Verlängerung von sowie in Verbindung mit den inneren Seitenlappen 21, 22. Die Bodenecklappen 27, 28 liegen bei der fertigen Packung um 90° gefaltet an der Innenseite der Bodenwand 13 an. Entsprechend sind im Bereich der Deckeloberwand 16 Deckelecklappen 29, 30 angebracht.

Zur Herstellung der Klappschachteln aus einem derartigen Zuschnitt 10 dient vor allem ein Faltrevolver 31, der als flaches, tellerförmiges Gebilde um eine vertikale Achse drehbar ist. Der Faltrevolver 31 ist längs des Umfangs mit einer Mehrzahl von Taschen 32, 33, je zur Aufnahme eines Zuschnitts bzw. einer Packung versehen. Eine Besonderheit des Faltrevolvers 31 besteht darin, daß jeweils zwei derartige Taschen 32, 33 nebeneinander und parallel verlaufend angeordnet sind zur gleichzeitigen Aufnahme und Verarbeitung von zwei Zuschnitten 10. Die Leistung des Faltrevolvers 31 ist demnach gegenüber der Vorrichtung gemäß DE-A-24 40 006 verdoppelt. Die den Taschen 32, 33 zugeordneten Organe können, soweit nicht anders dargestellt oder beschrieben, in gleicher oder analoger Weise ausgeführt sein wie bei der vorgenannten bekannten Verpackungsmaschine. Die Taschen 32, 33 selbst bestehen hier jeweils aus zwei parallel zur Radialebene gerichteten Tragschenkeln 34 und 35, die eine oben und an der radial außenliegenden Seiten offene Aufnahme für den Zuschnitt 10 bilden.

Die Zuschnitte 10 sind bei dem vorliegenden Ausführungsbeispiel in zwei Magazinen 36, 37 als Stapel untergebracht. An der Unterseite der Magazine 36, 37 wird jeweils gleichzeitig ein Zuschnitt 10 entnommen, und zwar durch einen im Aufbau und in der Arbeitsweise bekannten Abroller 38.

Jedem der Magazine 36, 37 und damit jedem der gleichzeitig zu verarbeitenden Zuschnitte 10 ist eine gesonderte Zuschnittbahn 39, 40 zugeordnet. Die beiden Zuschnittbahnen 39, 40 verlaufen parallel zueinander mit einem Abstand, der beträchtlich größer ist als der Abstand der Taschen 32 und 33 voneinander. Es ist dadurch möglich, die Zuschnitte 10 im Bereich der beiden Zuschnittbahnen 39, 40 ohne wechselseitige Störung einwandfrei zu fördern.

Die Zuschnittbahnen 39, 40 sind aus einer höheren Position schräg nach unten verlaufend ausgebildet und enden im Bereich einer Einschubsstation 41 oberhalb eines Paares von zu beschickenden Taschen 32, 33. Die Zuschnitte 10 werden im Bereich der Zuschnittbahn 39, 40 durch Paare von Transportwalzen 42 und 43 gefördert. Oberhalb jeder Zuschnittbahn 39, 40 befindet sich ein Leimaggregat 44, durch das in bekannter Weise Leim auf die einzelnen Bereiche der Zuschnitte 10 übertragen wird.

Die Zuschnitte 10 werden mit ihrer Längserstreckung in Förderrichtung weisend transportiert, und zwar mit der Deckelvorderwand 17 bzw. dem Deckelinnenlappen 18 nach vorn weisend. Am Ende der Zuschnittbahnen 39, 40 ist ein auf den Faltrevolver 31 ausgerichteter Endanschlag 45 für jeden Zuschnitt angeordnet.

In der Endposition liegen die Zuschnitte 10 jeweils auf einer das Ende der Zuschnittbahn 39, 40 bildenden, feststehenden Plattform 46. Diese ist - einstückig mit dem Endanschlag 45 - an einem Maschinengestell 47 einseitig auskragend angebracht.

Auf den Plattformen 46 aufliegend werden die beiden Zuschnitte 10 nunmehr in Querrichtung (Pfeil 48) aufeinander zu bewegt, und zwar in abgestimmten, gleichzeitigen Bewegungsabläufen. Die Querbewegung bzw. quergerichtete Parallelverschiebung der beiden Zuschnitte 10 führt bis zu einer Einschubposition (z.B. Fig. 5, Mitte). In dieser Stellung sind die beiden Zuschnitte 10 oberhalb der zu beschickenden Taschen 32, 33 bzw. oberhalb eines durch Faltorgane gebildeten Einschubschachts angeordnet und exakt ausgerichtet. Nunmehr werden die beiden Zuschnitte 10 gleichzeitig durch Abwärtsbewegung in die zugeordneten Taschen 32, 33 eingedrückt, und zwar unter gleichzeitiger Aufrichtung und Faltung von Zuschnitteilen.

Zur Querbewegung der Zuschnitte 10 gemäß Pfeil 48 sind jeder Zuschnittbahn 39, 40 Querförderer zugeordnet. Bei dem gezeigten Ausführungsbeispiel bestehen diese je aus zwei Endlosförderern in Gestalt von Zahnriemen 49, 50. Diese werden jeweils durch ein neben der Zuschnittbahn 39, 40 angeordnetes Antriebsrad 51 und ein gegenüberliegendes Umlenkrad 52 geführt. Antriebsrad 51 und Umlenkrad 52 sind an einem Traggestell 53 angebracht, welches jeweils oberhalb der Zuschnittbahnen 39, 40 angeordnet ist. Die Traggestelle 53 sind seitlich neben den Zuschnittbahnen 39, 40 feststehend angebracht und ragen mit quergerichteten Tragarmen 54, 55 über die Zuschnittbahnen 39, 40 hinweg in Richtung auf die Einschubposition der Zuschnitte 10. Die Antriebsräder 51 und Umlenkräder 52 sind seitlich an dem Traggestell 53 bzw. den Enden der Tragarme 54, 55 gelagert. Das Traggestell 53 ist über eine Antriebswelle 56 am Maschinengestell 47 angebracht.

Für den Transport der Zuschnitte 10 auf den Plattformen 46 in Richtung des Pfeils 48 weisen die Zahnriemen 49, 50 an der Außenseite Mitnehmer 57 auf. Die Anordnung der Zahnriemen 49, 50 oberhalb der Plattformen 46 ist derart, daß die Zuschnitte 10 durch einer Untertrum 58 gefördert werden, der mit geringem Abstand oberhalb der Plattform 46 verläuft. Diese ist im Bereich der Bewegungsbahn der Mitnehmer 57 mit einer sich in Förderrichtung erstreckenden Nut 59 versehen, und zwar im Bereich jedes Zahnriemens 49, 50. Die Plattformen 46 schließen unmittelbar an seitliche Begrenzungen des Eindrückschachts 60 für die Zuschnitte 10 oberhalb des Faltrevolvers 31 an.

Das Traggestell 53 für die Zahnriemen 49, 50 wird ausschließlich durch die Antriebswelle 56 getragen. Dadurch wird das als zweiarmiger Hebel ausgebildete Traggestell 53 infolge des Eigengewichts in der Förderposition - auf der Plattform 46 aufliegend - getragen. Ein Gegengewicht 61 bestimmt den Auflagedruck für die Zahnriemen 49, 50. Im Falle einer Materialstauung im Bereich der Plattformen 46 kann das Traggestell 53 (von Hand) verschwenkt werden (strichpunktierte Stellung in Fig. 8). Der Materialstau kann dann problemlos beseitigt werden.

Den Zuschnitten 10 ist im Bereich der Einschubstation 41 eine Oberführung zugeordnet. Diese besteht aus einer mit Abstand oberhalb der Plattformen 46 angeordneten Oberplatte 62. Diese ist feststehend an einem Tragarm 63 angebracht, der wiederum mit einer am Maschinengestell 47 sitzenden Halterung 64 verbunden ist. An der Unterseite der Oberplatte 62 - dem Zuschnitt 10 zugekehrt - sind Führungsnocken 65 und Führungsstege 66 angebracht, die einen lediglich geringen Abstand von dem Zuschnitt 10 auf der Plattform 46 aufweisen und mit zur exakten Lage und Bewegung des Zuschnitts 10 beitragen. Die Führungsnocken 65 und Führungsstege 66 sind in besonderer Weise ausgebildet und angeordnet, nämlich derart, daß an der Oberseite des Zuschnitts 10 angebrachte Leimstellen 67 weder bei der Einförderung der Zuschnitte 10 in die Einschubstation 41 noch bei der Querbewegung in Richtung des Pfeils 48 durch die Führungsnocken 65 und Führungsstege 66 verwischt werden. Die langgestreckten Führungsstege 66 sind dem Eindrückschacht 60 zugeordnet und bewirken eine präzise Lagerung der Zuschnitte 10 in diesem Bereich vor Eintritt in den Eindrückschacht 60.

In der Einschubstellung (Fig. 5, Mitte) liegen die Zuschnitte 10 exakt ausgerichtet und mit geringem Abstand voneinander über dem zugeordneten Eindrückschacht 60. Das abwärtsgerichtete Eindrücken in die Taschen 32, 33 erfolgt durch jedem Zuschnitt 10 zugeordnete Stempel 68, 69. Diese weisen jeweils eine Stempelplatte 70 auf, die bei der Abwärtsbewegung einen in den horizontalen Teil der Tasche 32, 33 einzuführenden Bereich des Zuschnitts 10 erfaßt, im wesentlichen die Fläche der Rückwand 14, der Deckelrückwand 15, der Deckeloberwand 16 und der Deckelvorderwand 17. Die beiden Stempelplatten 70 sind außerhalb des Bereichs der Zuschnitte 10 zu einem einheitlichen Organ zusammengefügt, nämlich zu einem Doppelstempel 71. Dieser ist auf einer Hauptwelle 72 gelagert, die über einen Kurbeltrieb 73 so angetrieben wird, daß eine Auf- und Abbewegung des Doppelstempels 71 mit den Stempeln 68 und 69 erfolgt, und zwar aus der in Fig. 3 erkennbaren oberen Ausgangsstellung oberhalb der zugeführten Zuschnitte 10 bis auf die Ebene der Taschen 32, 33.

Die bei der Abwärtsbewegung der Stempel 68, 69 mitgeführten Zuschnitte 10 werden durch feststehende, seitliche Faltorgane, nämlich durch Seitenfalter 74 sowie durch eine radial innenliegende Faltwand 75 (Fig. 10) in eine aufrechte Position gefaltet. Die nach unten konvergierend ausgebildeten, wandförmigen Seitenfalter 74 richten bei der Abwärtsbewegung des Zuschnitts 10 die Seitenlappen 21 und 22, die Deckelseitenlappen 23 und 24 sowie die Deckelecklappen 29, 30 in eine aufrechte Position. Durch die quer hierzu gerichtete Faltwand 75 wird ebenfalls während der Abwärtsbewegung ein aus Bodenwand 13, Vorderwand 12 und Seitenlappen 19, 20 bestehender Teil des Zuschnitts 10 aufgerichtet.

Bei dieser Aufrichtfaltung wird der Bodenecklappen 27, 28 nicht nur aufgerichtet, sondern bereits in die Endposition unter Anlage an der Innenseite der Bodenwand 13 gebracht. Zu diesem Zweck wrden die Bodenecklappen 27, 28 beider Zuschnitte 10 vor der Abwärtsbewegung durch ein gesondertes Faltorgan vorgefaltet, nämlich leicht aufgerichtet.

Dieses insbesondere in Fig. 6 dargestellte Faltorgan besteht aus jedem Bodenecklappen 27, 28 zugeordneten äußeren und inneren Faltfingern 76, 77. Alle Faltfinger 76, 77 für beide Zuschnitte 10 sind an einem gemeinsamen Tragbügel 78 angeordnet, der mittig an einem Schwenkarm 79 gelagert ist. Die Faltfinger 76, 77 sind quer zu der Längserstreckung der Zuschnitte 10 angeordnet und treten jeweils von den freien Seiten der Zuschnitte 10 her in den Bereich der Bodenecklappen 27, 28 ein. In der Ausgangsstellung befinden sich die Faltfinger 76, 77 an der Unterseite der Zuschnitte 10. Durch Verschwenken des Tragbügels 78 werden die Faltfinger 76, 77 unter Anheben und Vorfalten der Bodenecklappen 27, 28 aufwärtsbewegt.

Auch der gegen die Innenseite der Deckelvorderwand 17 umzulegende Deckelinnenlappen 18 wird bei der Abwärtsbewegung der Zuschnitte 10 vorgeformt, und zwar, durch einen Faltsteg 80 mit bogenförmiger Faltkante 81 (Fig. 10). An dieser gleitet der Deckelinnenlappen 18 bei der Abwärtsbewegung der Zuschnitte 10 entlang und wird aufgerichtet.

In der unteren Position der Zuschnitte 10 innerhalb der Taschen 32, 33 kommt ein Lappenfalter 82 zur Wirkung. Dieser ist an seinem freien Ende mit einem Faltstück 83 ausgebildet, welches den aufgerichteten Deckelinnenlappen 18 verschiebungsfrei erfaßt und in eine schräge Vorfaltstellung zur Deckelvorderwand 17 drückt.

Der Lappenfalter 82 ist ebenfalls als ein für beide Zuschnitte 10 gemeinsames Faltorgan ausgebildet mit einem gabelförmigen Ende, an dem die Faltstücke 83 angebracht sind. Ein mittlerer Tragarm 84 ist auf einer Drehachse 85 gelagert und getrieblich mit dem Doppelstempel 71 verbunden. Dieser Zusammenhang über einen Lenker 86 ist derart, daß der Lappenfalter 82 während eines Bewegungszyklus des Doppelstempels 71 ebenfalls aus der in Fig. 10 strichpunktiert gezeigten Ausgangsstellung abwärts bewegt wird in die mit ausgezogeneen Linien gezeigte Faltstellung.

Wie beschrieben, werden die Zuschnitte 10 auf den Zuschnittbahnen 39, 40 durch Förderwalzen bis in die Endstellung transportiert. Bei Erreichen derselben befinden sich die in Transportrichtung rückseitigen Teile der Zuschnitte 10 im Bereich einer besonders ausgebildeten Förderwalze 87 (Fig. 9). Diese ist in bezug auf die Endstellung der Zuschnitte 10 so angeordnet, daß eine sichere Förderung der Zuschnitte bis an den Endanschlag 45 gewährleistet ist. Dadurch bleiben Teile des Zuschnitts 10, im vorliegenden Falle die Vorderwand 12 und die äußeren Seitenlappen 19, 20, im Bereich der Förderwalze 87.

Um gleichwohl einen quergerichteten Abtransport der Zuschnitte 10 zu gewährleisten, arbeitet die Förderwalze 87 mit einer (zylindrischen) Gegenwalze 88 zusammen. Förderwalze 87 und Gegenwalze 88 sind geringfügig auseinanderbewegbar während der Querförderung der Zuschnitte 10. Darüberhinaus ist die Förderwalze 87 mit Förderrippen 89 und einer Stützrippe 90 ausgebildet, von denen die bei der Querförderung der Zuschnitte 10 in der Förderbahn liegenden Förderrippen 89 ein sägezahnförmiges Profil haben. Die Förderrippen 89 einerseits und die Stützrippen 90 andererseits sind unterschiedlich bemessen. Lediglich die randseitige Stützrippe 90 liegt am Mantel der Gegenwalze 88 an, während zwischen den Föderrippen 89 einerseits und der Gegenwalze 88 andererseits ein geringer Spalt 91 besteht, der allerdings eine geringere Stärke hat (z.B. 0,15 mm) als die Dicke des Zuschnitts (z.B. 0,3 mm). Die Förderwirkung ist dadurch gewährleistet. Gleichwohl wird der Zuschnitt nicht zwischen den Förderrippen 89 und der Gegenwalze 88 geklemmt.

Die in Fig. 9 gezeigte Konstruktion ist so gewählt, daß die Förderwalze 87 ortsfest gelagert ist, nämlich über eine angetriebene Walzenwelle 92, am Maschinengestell 47. Der Antrieb der Förderwalze 87 bzw. der Walzenwelle 92 erfolgt über Zahnräder 93.

Die relativ zur Förderwalze 87 (geringfügig) parallel verschiebbare Gegenwalze 88 ist frei drehbar auf einer Tragachse 94 gelagert. Diese ist hier einseitig über ein belastbares Stützlager 95 am Maschinengestell 47 gelagert. Ein die Gegenwalze 88 aufnehmender Achsabschnitt 96 ist exzentrisch, also mit einem Versatz 97 an einem Lagerstück 98 der Tragachse 94 befestigt. Durch den Versatz 97 ergibt sich eine achsparallele Verschiebung der Gegenwalze 88, wenn die Tragachse 94 bzw. deren Lagerstück 98 gedreht wird.

Auf der zum Stützlager 95 gegenüberliegenden Seite ist auf der Tragachse 94 frei drehbar eine Steuerkörper 99 gelagert. Dieser ist mit einem Stirnrad 100 versehen, welches mit einem weiteren Stirnrad 101 auf der Walzenwelle 92 in Eingriff steht. Des weiteren ist auf dem Stuerkörper 99 ein Kurvenstück 102 gebildet. Dieses läuft auf einer kreisförmigen und zentrisch gelagerten Gegenkurve 103 der Förderwalze 87 ab.

Der Antrieb für den Steuerkörper 99 ist so festgelegt, daß bei einem Fördertakt eines Zuschnitts der Steuerkörper 99 eine volle Umdrehung ausführt. Während dieser Umdrehung wird die Gegenwalze 88 kurzzeitig von der Förderwalze 87 entfernt, so daß ein geringfügig größerer Spalt von z.B. 0,6 mm gebildet ist, der zum ungestörten Abfördern des Zuschnitts in Axialrichtung, nämlich in bezug auf Fig. 9 von rechts nach links, ermöglicht. Dabei wird der Steuerkörper 99 unter Aufrechterhaltung des Eingriffs der Stirnräder 100 und 101 durch das Kurvenstück 102 in Querrichtung belastet, wodurch infolge des Versatzes 97 das Lagerstück 98 und damit die Tragachse 94 insgesamt um einen geringen Winkelbetrag gedreht wird. Dies bewirkt das kurzzeitige Abheben der Gegenwalze 88.

Um eine Rückkehr der Tragachse 94 jeweils in die gezeigte Ausgangsstellung zu gewährleisten, ist die Tragachse 94 durch eine Zugfeder 104 in Richtung auf die Ausgangsstellung vorbelastet.

Nach dem Eindrücken der Zuschnitte 10 in die beiden Taschen 32, 33 wird der aufgerichtete Teil des Zuschnitts 10 (Fig. 10) an der radial innenliegenden Seite der Taschen 32, 33 durch Faltplatten 105, 106 in Position gehalten, die in Fortsetzung der feststehenden Faltwände 75 angeordnet sind. Die Faltplatten 105, 106 erstrecken sich ortsfest etwa in Höhe der Taschen 32, 33. Damit es bei der Weiterbewegung, nämlich Drehung des Faltrevolvers 31 um einen Takt nicht zu Zwängungen im Bereich der Faltplatten 105, 106 kommt, ist wenigstens die in Drehrichtung des Faltrevolvers 31 vornliegende Faltplatte 106 zurückbewegbar. Die Faltplatte 106 ist zu diesem Zweck an einem einseitig gelagerten Schwenkarm 107 angebracht, der durch eine Betätigungsstange 108 aus der in Fig. 11 strichpunktiert gezeigten Faltstellung in eine in ausgezogenen Linien gezeichnete, zurückgezogene Stellung bewegbar ist. In dieser letztgenannten Stellung können die beiden Taschen 32, 33 mit den teilweise gefalteten Zuschnitten 10 an der Faltplatte 106 störungsfrei vorbeibewegt werden.

## Patentansprüche

1. Vorrichtung zum Zuführen von Zuschnitten zu einem Faltrevolver (31) mit Taschen (32, 33) je zur Aufnahme eines Zuschnitts, wobei die Zuschnitte (10) über mindestens eine Zuschnittbahn in eine Position oberhalb von Taschen des Faltrevolvers förderbar und durch Abwärtsbewegung in die oben offenen Taschen eindrückbar sind, **gekennzeichnet durch** folgende Merkmale:
a) es sind zwei gesonderte Zuschnittbahnen (39, 40) vorgesehen, über die zugleich je ein Zuschnitt (10) zuführbar ist,
b) die Zuschnittbahnen (39, 40) weisen voneinander einen Abstand auf, der größer ist als der Abstand der gleichzeitig zu beschickenden nebeneinanderliegenden Taschen (32) des Faltrevolvers (31) voneinander,
c) zur Förderung der Zuschnitte (10) auf einen dem Abstand der Taschen (32, 33) voneinander entsprechenden Abstand sind an den Enden der Zuschnittbahnen (39, 40) und unmittelbar vor Eintritt in die Taschen (32, 33) zu den Zuschnittbahnen (39, 40) quergerichtete Förderer vorgesehen.

2. Vorrichtung nach Anspruch 1, dadurch gekennzeichnet, daß die beiden Zuschnitte (10) durch zwei gleichzeitig betätigte Stempel (68, 69) von oben her in die Taschen (32, 33) eindrückbar sind unter Aufrichten von Faltlappen bzw. Zuschnitteilen.

3. Vorrichtung nach Anspruch 1 oder 2, dadurch gekennzeichnet, daß die Zuschnitte (10) im Bereich der Förderung quer zu den Zuschnittbahnen (39, 40) durch Endlosförderer transportierbar sind, insbesondere durch Zahnriemen (49, 50) mit Mitnehmern (57) zum Erfassen jeweils eines Zuschnitts (10) an einer Längsseite desselben.

4. Vorrichtung nach Anspruch 1 sowie einem oder mehreren der weiteren Ansprüche, dadurch gekennzeichnet, daß die Stellung der Zuschnitte (10) für den Transport quer zu den Zuschnittbahnen (39, 40) durch einen Endanschlag bestimmt ist, wobei dieser als Seitenführung für den Quertransport der Zuschnitte (10) ausgebildet ist.

5. Vorrichtung nach Anspruch 3 sowie einem oder mehreren der weiteren Ansprüche, dadurch gekennzeichnet, daß die Zahnriemen (49, 50) jeweils mit Antriebsrad (51) und Umlenkrad (52) an einem Traggestell (53) oberhalb der Bewegungsbahn der Zuschnitte (10) angeordnet sind.

6. Vorrichtung nach Anspruch 5, dadurch gekennzeichnet, daß die Antriebsräder (51) der Zahnriemen (49, 50) auf Antriebswellen (56) gelagert sind, die ihrerseits an einem Maschinengestell (47) ortfest angebracht sind, wobei das Traggestell (53) um die Antriebswelle 56 schwenkbar ist.

7. Vorrichtung nach Anspruch 1 sowie einem oder mehreren der weiteren Ansprüche, dadurch gekennzeichent, daß die Zuschnitte (10) im Bereich einer Einschubstation (41) - am Ende der Zuschnittbahnen (39, 40) - auf Plattformen (46) aufliegen und auf diesen querverschiebbar sind, wobei die Plattformen einseitig auskragend am Maschinengestell (47) angebracht sind.

8. Vorrichtung nach Anspruch 1 sowie einem mehreren der weiteren Ansprüche, gekennzeichnet durch eine Oberführung für die Zuschnitte (10) im Bereich der Endposition auf den Zuschnittbahnen (39, 40), insbesondere durch eine Oberplatte (62) mit geringem Abstand oberhalb der Plattform 46.

9. Vorrichtung nach Anspruch 1 sowie einem oder mehreren der weiteren Ansprüche, dadurch gekennzeichnet, daß die Zuschnitte wenigstens in der Endphase der Förderung auf den Zuschnittbahnen (39, 40) durch eine Förderwalze (87) mit Gegenwalze (88) förderbar sind, wobei zur Durchführung der Bewegung der Zuschnitte quer zu den Zuschnittbahnen (39, 40) Förderwalze (87) und Gegenwalze (88) kurzzeitig auseinanderbewegbar sind, insbesondere durch (geringfügiges) Absenken der an der Unterseite angeordneten Gegenwalze (88).

10. Vorrichtung nach Anspruch 2 sowie einem oder mehreren der weiteren Ansprüche, dadurch gekennzeichnet, daß die beiden Stempel (68, 69) zu einem Doppelstempel (71) zusammengefaßt und durch ein gemeinsames Getriebe, insbesondere durch einen Kurbeltrieb (73) betätigbar sind.

11. Vorrichtung nach Anspruch 1 sowie einem oder mehreren der weiteren Ansprüche, dadurch gekennzeichnet, daß oberhalb der Taschen (32, 33) jeweils ein aufrechter Faltsteg (80) mit bogenförmiger Faltkante (81) angeordnet ist zum Aufrichten eines Deckelinnenlappens (18) am äußeren Ende des Zuschnitts (10) während der Abwärtsbewegung desselben.

12. Vorrichtung nach Anspruch (11) sowie einem oder mehreren der weiteren Ansprüche, dadurch gekennzeichnet, daß der Deckelinnenlappen (18) bei Eintritt des Zuschnitts (10) in die Tasche (32, 33) durch einen Lappenfalter (82) mit an dessen Ende angeordnetem Faltstück (83) faltbar ist, wobei der Lappenfalter (82) getrieblich mit dem Doppelstempel (71) verbunden ist.

13. Vorrichtung nach Anspruch 1 sowie einem oder mehreren der weiteren Ansprüche, dadurch gekennzeichnet, daß an der radial innenliegenden Seite in Höhe der Taschen (32, 33) ortsfeste Faltplatten (105, 106) jeder Tasche (32, 33) zugeordnet sind, von denen die in Drehrichtung des Faltrevolvers (31) vornliegende Faltplatte (106) aus der Bewegungsbahn der Taschen (32, 33) zurückziehbar, insbesondere in Radialrichtung nach innen schwenkbar ist.

## Claims

1. Apparatus for feeding blanks to a folding turret (31) with pockets (32, 33) each receiving a blank, the blanks (10) being conveyable via at least one blank track into a position above pockets (10) of the folding turret and being pressable into the upwardly open pocket as a result of a downward movement, characterized by the following features:
a) there are provided two separate blank tracks (39, 40), via which one blank (10) can be supplied respectively at the same time,
b) the blank tracks (39, 40) are at a distance from one another which is greater than the distance between the pockets (32) of the folding turret (31) which are to be fed simultaneously and which are located next to one another,
c) to convey the blanks (10) at a distance from one another corresponding to the distance between the pockets (32, 33), conveyors directed transversely to the blank tracks (39, 40) are provided at the ends of the blank tracks (39, 40) and directly before entry into the pockets (32, 33).

2. Apparatus according to Claim 1, characterized in that the two blanks (10) can be pressed into the pockets (32, 33) from above by two simultaneously actuated rams (68, 69), folding tabs or blank parts thereby being erected.

3. Apparatus according to Claim 1 or 2, characterized in that, in the region of conveyance transverse relative to the blank tracks (39, 40), the blanks (10) can be transported by means of endless conveyors, especially by means of toothed belts (49, 50) with drivers (57), each for grasping a blank (10) on one longitudinal side of the latter.

4. Apparatus according to Claim 1 and one or more of the further claims, characterized in that the position of the blanks (10) for transport transverse relative to the blank tracks (39, 40) is determined by a limit stop, this being designed as a lateral guide for the transverse transport of the blanks (10).

5. Apparatus according to Claim 3 and one or more of the further claims, characterized in that the toothed belts (49, 50), each together with a drive wheel (51) and a deflecting wheel (52) are arranged on a supporting structure (53) above the path of movement of the blanks (10).

6. Apparatus according to Claim 5, characterized in that the drive wheels (51) of the toothed belts (49, 50) are mounted on drive shafts (56) which themselves are mounted fixed in place on a machine stand (47), the supporting structure (53) being pivotable about the drive shaft (56).

7. Apparatus according to Claim 1 and one or more of the further claims, characterized in that, in the region of a pushing-in station (41), at the end of the blank tracks (39, 40), the blanks (10) rest on platforms (46) and are transversely displaceable on these, the platforms being mounted on the machine stand (47) so as to project on one side.

8. Apparatus according to Claim 1 and one or more of the further claims, characterized by an upper guide for the blanks (10) in the region of the end position on the blank tracks (39, 40), especially by a top plate (62) located at a short distance above the platform (46).

9. Apparatus according to Claim 1 and one or more of the further claims, characterized in that, at least in the final phase of conveyance on the blank tracks (39, 40), the blanks are conveyable by means of a conveying roller (87) with a backing roller (88), and in order to execute the movement of the blanks transverse relative to the blank tracks (39, 40) conveying roller (87) and backing roller (88) can be moved apart from one another briefly, especially as result of a (slight) lowering of the backing roller (88) located on the underside.

10. Apparatus according to Claim 2 and one or more of the further claims, characterized in that the two rams (68, 69) are combined to form a double ram (71) and are actuable by means of a common transmission, especially by means of a crank mechanism (73).

11. Apparatus according to Claim 1 and one or more of the further claims, characterized in that a vertical folding web (80) with an arcuate folding edge (81) is arranged above each of the pockets (32, 33), in order to erect an inner lid tab (18) at the outer end of the blank (10) during the downward movement of the latter.

12. Apparatus according to Claim 11 and one or more of the further claims, characterized in that, during the entry of the blank (10) into the pocket (32, 33), the inner lid tab (18) is foldable by means of a tab folder (82) with a folding piece (83) located at its end, the tab folder (82) being connected in transmission terms to the double ram (71).

13. Apparatus according to Claim 1 or more of the further claims, characterized in that assigned to each pocket (32, 33) of the radially inner side, level with the pockets (32, 33), are folding plates (105, 106) of fixed location, of which the folding plate (106) at the front in the direction of rotation of the folding turret (31) can be retracted out of the path of movement of the pockets (32, 33), especially pivoted inwards in radial direction.

## Revendications

1. Dispositif d'amenée de flans à un révolver de pliage (31) à poches (32, 33) destinées chacune à recevoir un flan, les flans (10) étant transportables, par l'intermédiaire d'au moins une piste à flans, dans une position située au-dessus des poches du revolver de pliage et étant susceptibles d'être enfoncées dans les poches ouvertes vers le haut, au moyen d'un mouvement de descente, caractérisé par les caractéristiques suivantes:
a) il est prévu deux pistes à flans (39, 40) séparées, par l'intermédiaire de chacune desquelles un flan (10) peut être amené,
b) les pistes à flans (39, 40) présentent l'une par rapport à l'autre un espacement supérieur à la distance entre les poches (32) voisines, devant être garnies simultanément, du révolver de pliage (31),
c) pour transférer les flans (10) à une distance correspondant à l'espacement mutuel entre les poches (32, 33) sont prévus, aux extrémités des pistes à flans (39, 40) et directement avant l'entrée dans les poches (32, 33), des transporteurs, orientés transversalement par rapport aux pistes à flans (39, 40).

2. Dispositif selon la revendication 1, caractérisé en ce que les deux flans (10) sont susceptibles d'être enfoncés, depuis le haut, dans les poches (32, 33), au moyen de deux poinçons (68, 69) actionnés simultanément, ceci s'accompagnant d'un redressement de languettes de pliage ou de partie de flans.

3. Dispositif selon la revendication 1 ou 2, caractérisé en ce que les flans (10) sont transportables dans la zone du transfert, transversalement par rapport aux pistes à flans (39, 40), au moyen de transporteurs continus, en particulier de deux courroies dentées (49, 50), équipées d'organes d'entraînement (57) destinés à saisir chacun un flan (10) sur une face longitudinale de celui-ci.

4. Dispositif selon la revendication 1, ainsi que l'une ou plusieurs des autres revendications, caractérisé en ce que la position des flans (10), pour le transport transversalement par rapport aux pistes à flans (39, 40), est déterminée par une butée d'extrémité, configurée en guidage latéral pour le transport transversal des flans (10).

5. Dispositif selon la revendication 3, ainsi que l'une ou plusieurs des autres revendications, caractérisé en ce que les courroies dentées (49, 50) sont chacune disposées avec une roue d'entraînement (51) et une roue de renvoi (52) sur un bâti support (53), au-dessus de la trajectoire de déplacement des flans (10).

6. Dispositif selon la revendication 5, caractérisé en ce que les roues d'entraînement (51) des courroies dentées (49, 50) tourillonnent sur des arbres d'entraînement (56), montés de leur côté localement fixe sur un bâti de machine (47), le bâti support (53) étant susceptible de pivoter autour de l'arbre d'entraînement (56).

7. Dispositif selon la revendication 1, ainsi que selon l'une ou plusieurs des autres revendications, caractérisé en ce que les flans (10) reposent dans la zone d'un poste d'insertion (41) - à l'extrémité des pistes à flans (39, 40) - sur des plateformes (46) et sont déplaçables transversalement sur celles-ci, les plateformes étant montées en ressortant à une extrémité sur le bâti machine (47).

8. Dispositif selon la revendication 1, ainsi qu'une ou plusieurs des autres revendications, caractérisé par un guidage supérieur pour les flans (10), dans la zone de la position d'extrémité sur les pistes à flans (39, 40), en particulier par une plaque supérieure (62) placée à faible distance au-dessus de la plateforme (46).

9. Dispositif selon la revendication 1, ainsi que l'une ou plusieurs des autres revendications, caractérisé en ce que les flans sont transportables, au moins dans la face finale du transfert aux pistes à flans (39, 40), au moyen d'un rouleau de transfert (87) avec un contre-rouleau conjugué (88), le rouleau de transfert (87) et le contre-rouleau (88) étant susceptibles d'être écartés brièvement l'un de l'autre, pour effectuer le déplacement des flans transversalement par rapport aux pistes à flans (39, 40), en particulier en descendant (légèrement) le contre-rouleau (88) disposé en face inférieure.

10. Dispositif selon la revendication 2, ainsi que l'une ou plusieurs des autres revendications, caractérisé en ce que les deux poinçons (68, 69) sont groupés en un poinçon double (71) et peuvent être actionnés au moyen d'une transmission commune, en particulier au moyen d'un embiellage (73).

11. Dispositif selon la revendication 1, ainsi que selon l'une ou plusieurs des autres revendications, caractérisé en ce qu'au dessus de chacune des poches (32, 33) est disposée une nervure de pliage (80) montante, à arête de pliage (81) en forme d'arc, pour redresser une languette intérieure de couvercle (18) à l'extrémité extérieure du flan (10) pendant le mouvement de descente de ce dernier.

12. Dispositif selon la revendication 11, ainsi que selon l'une ou plusieurs des autres revendications caractérisé en ce que la languette intérieure de couvercle (18) peut être pliée lors de l'entrée du flan (10) dans la poche (32, 33), au moyen d'un plieur de languette (82) avec une pièce de pliage (83) disposée à son extrémité, le plieur de languette (82) étant relié comme élément de transmission au poinçon double (71).

13. Dispositif selon la revendication 1, ainsi que selon l'une ou plusieurs des autres revendications, caractérisé en ce que, sur la face située radialement à l'intérieur, au niveau des poches (32, 33), des languettes de pliage (105, 106) sont associées à chaque poche (32, 33), dont la plaque de pliage (106), située à l'avant dans le sens de rotation du révolver de pliage (31), peut être rétractée de la trajectoire de déplacement des poches (32, 33), en particulier peut pivoter vers l'intérieur, dans la direction radiale.
